# EUROPÄISCHE PATENTSCHRIFT

(11) **EP 0 218 011 B1**
(45) Veröffentlichungstag und Bekanntmachung des Hinweises auf die Patenterteilung: **14.11.1990**
(21) Anmeldenummer: 86108701.3
(22) Anmeldetag: 26.06.1986
(51) Int. Cl.: G08B 13/18, G01J 5/34

(54) **Schaltungsanordnung für einen Infrarot-Raumüberwachungs-Detektor**
Infrared intrusion detector circuit
Circuit détecteur d'intrusion sensible aux radiations infrarouges

(30) Priorität: 09.08.1985 DE 3528646
(43) Veröffentlichungstag der Anmeldung: 15.04.1987
(73) Patentinhaber: RICHARD HIRSCHMANN GMBH & CO., 73726 Esslingen (DE)
(72) Erfinder: Zierhut, Hermann, Dipl.-Ing., D-8000 München 83 (DE)
(74) Vertreter: Geyer, Ulrich F., Dr. Dipl.-Phys.

(56) Entgegenhaltungen:
- EP-A- 0 049 493
- DE-A- 2 816 580
- GB-A- 1 551 541
- US-A- 3 657 644
- US-A- 4 384 207
- PATENT ABSTRACTS OF JAPAN, Band 9, Nr. 97 (P-352)[1820], 26. April 1985; & JP - A - 59 222 733
- ELEKTRONIK, Heft 6, Seiten 217-219, 1972; H.P. SIEBERT "Pyroelektrische Strahlungsdetektoren"

## Beschreibung

Die Erfindung betrifft eine Schaltungsanordnung für einen ein Pyroelement als Sensor aufweisenden Infrarot-Raumüberwachungsdetektor, wobei die Schaltungsanordnung in der Strom-Betriebsart betrieben wird und einen Operationsverstärker aufweist, dessen Ausgangssignal einer Schwellwert-Komparatorstufe zugeführt wird.

Detektorschaltungen, die im Zusammenhang mit als Infrarot-Sensoren dienenden Pyroelementen verwendet werden, sind üblicherweise Detektoren, die in der Spannungs-Betriebsart (Voltage-Mode) betrieben werden. Derartige Detektoren in der Spannungs-Betriebsart weisen eine hohe Impedanz auf, die für die weitere Verarbeitung des Detektor-Ausgangssignals, etwa in einer Schwellwert-Komparatorstufe, erforderlich ist. Der Nachteil dieser in der Spannung-Betriebsart arbeitenden Detektoren liegt jedoch darin, daß die Detektorempfindlichkeit zu wünschen übrig läßt, und insbesondere die Verstärkung des Detektors zu höheren Frequenzen hin abnimmt; dies bedeutet, daß sich der Verstärkungsgrad und damit die Ausgangsspannung in Abhängigkeit der Frequenz ändert.

Es wurde daher bereits vorgeschlagen, im Zusammenhang mit einem als Infrarot-Sensor dienenden Pyroelement einen Detektor zu verwenden, der in der Strom-Betriebsart (Current-Mode) arbeitet. Damit ergibt sich eine höhere Detektorempfindlichkeit, und der Detektor würde über ein relativ breites Frequenzband auch zu höheren Frequenzen hin einen konstanten Verstärkungsfaktor aufweisen, was im praktischen Einsatz von besonderem Vorteil wäre. Der Nachteil eines in der Strom-Betriebsart arbeitenden Detektors besteht jedoch darin, daß dieser relativ niederohmig ist. Im Zusammenhang mit der vorliegenden Erfindung wurde daher vorgeschlagen (niche z.B. DE-A-2 816 580), zwischen das Pyroelement und einen Operationsverstärker einen Impedanzwandler in Form eines Feldeffekttransistors (FET) zu schalten. Damit ergibt sich zwar die erforderliche Hochohmigkeit, jedoch hat die Verwendung eines Impedanzwandlers bzw. eines FET den erheblichen Nachteil, daß der Detektor wesentlich anfälliger gegenüber elektromagnetischen Störungen von außen wird und die seitens der abnehmenden Behörde geforderte elektromagnetische Verträglichkeit (EMV) nicht sichergestellt werden kann.

Der Erfindung liegt daher die Aufgabe zugrunde, eine Schaltungsanordung für einen Infrarot-Detektor zu schaffen, die eine hohe Empfindlichkeit und eine hohe Rauscharmut aufweist, über einen relativ breiten Frequenzbereich eine konstante Verstärkung besitzt und dennoch hochohmig ist.

Diese Aufgabe wird erfindungsgemäß dadurch gelöst, daß der Operationsverstärker hochohmig und direkt mit den Anschlüssen des Pyroelements verbunden ist.

Durch die erfindungsgemäßen Maßnahmen ergibt sich die Möglichkeit, einen Detektor, der in der Strom-Betriebsart arbeitet, im Zusammenhang mit einem Pyroelement zu verwenden, wobei der Detektor eine hohe Impedanz aufweist und dennoch hochempfindlich und rauscharm ist sowie über einen relativ breiten Frequenzbereich eine gleichmäßige Verstärkung aufweist. Im Zusammenhang mit der vorliegenden Erfindung wurden vom Erfinder Untersuchungen mit Detektoren verschiedenster Art angestellt, die im Zusammenhang mit Pyroelementen für Infrarot-Raumschutzüberwachungen verwendet werden sollten. Entgegen der allgemeinen Ansicht der Fachwelt wurde dabei festgestellt, daß es doch möglich ist, einen in der Strom-Betriebsart arbeitenden Detektor auch ohne die Verwendung eines Impedanzwandlers einzusetzen und damit den Detektor störunempfindlicher und rauschärmer zu machen, vorausgesetzt es wird ein hochohmiger Operationsverstärker für den Detektor verwendet und der Operationsverstärker wird direkt mit den Anschlüssen des Pyroelements verbunden.

Es sei darauf hingewiesen, daß als Pyroelement sowohl ein Einzelals auch ein Doppelelement verwendet werden kann, ohne daß dadurch die Prinzipien der vorliegenden Erfindung betroffen sind.

Gemäß einer bevorzugten Ausführungsform der Erfindung wird der Rückkoppelwiderstand des Operationsverstärkers hoch und vorzugsweise in einem Bereich von 10" bis 10'² Ohm gewählt. Dadurch kann das Ausgangssignal des im Detektorgehäuse untergebrachten Detektors so groß gemacht werden, daß damit ohne eine weitere zusätzliche Verstärkung die Schwellwert-Komparatorschaltung, die zur Signalauswertung erforderlich ist, angesteuert werden kann. Auf diese Weise erfolgt eine Verstärkung nur im Detektorgehäuse selbst und auf einen außerhalb des Gehäuses anzuordnenden Verstärker kann verzichtet werden. Damit wird die Störempfindlichkeit des Detektors noch weiter verringert, weil kein externer Verstärker vorhanden ist, der Störungen von außen aufnehmen kann.

Besonders vorteilhaft ist es, die Referenzspannung dem Operationsverstärker zu entnehmen, diese aus dem Detektor herauszuführen und als Referenzspannung für die Komparatorstufe heranzuziehen. Auf diese Weise wird die Störempfindlichkeit noch weiter verringert, weil keine außerhalb des Detektorgehäuses anzuordnende Beschaltung zur Erzeugung der Referenzsspannung für die Komparatorstufe erforderlich ist. Darüber hinaus wird insgesamt der Schaltungsaufwand des Detektors verringert. Ein zusätzlicher besonderer Vorteil ergibt sich durch die Verwendung der dem Operationsverstärker entnommenen Referenzspannung auch für die Komparatorstufe dadurch, daß Betriebsspannungs-Schwankungen die Schwellwert-Komparatorfunktion nicht beeinträchtigen, weil der Spannungs-Bezugspunktfür die Komparatorstufe sich bei Änderung der Betriebsspannung mitändert, der Komparator-Bezugspunkt also mit den Betriebsspannungs-Schwankungen "mitschwimmt". Die Entnahme der Referenzspannung vom Operationsverstärker des Detektors als Vergleichsspannung für die Schaltschwellen der Komparatorstufe ist insbesondere dann möglich, wenn der Rückkoppelwiderstand hochohmig ist, so daß praktisch keine Belastung auftritt.

Eine weitere Ausführungsform der Erfindung ist dadurch gekennzeichnet, daß die Komparatorstufe im Detektorgehäuse mitintegriert ist. Auf diese Weise wird der Detektor noch störunempfindlicher und seine elektromagnetische Verträglichkeit erhöht.

Eine Ausgestaltung der vorliegenden Erfindung besteht darin, daß zwischen der Minus-Klemme der Betriebsspannungsquelle und dem Referenzspannungsausgang, sowie zwischen letzterem und der Plus-Klemme der Betriebsspannungsquelle jeweils eine Sperrdiode oder jeweils ein als Sperrdiode geschalteter Transistor vorgesehen ist. Durch statische Aufladungen, die insbesondere während des Fertigungsvorganges auftreten können, entstehen hohe Spannungsspitzen, sogenannte Spikes, die an den Operationsverstärker gelangen und bei Nichtvorhandensein der Dioden diesen, insbesondere wenn es sich um einen CMOS-Operationsverstärker handelt, zerstören können. Das Vorsehen der Dioden verhindert dies. Die Dioden bzw. als Sperrdioden ausgebildete Transistoren sind vorzugsweise innerhalb des Detektorgehäuses untergebracht. Für den Fall, daß im Detektorgehäuse kein ausreichender Raum vorhanden ist, ist es auch möglich, nur zwischen der Minus-Klemme der Betriebsspannungsquelle und dem Referenzspannungsausgang eine Sperrdiode bzw. einen als Sperrdiode geschalteten Transistor vorzusehen, die bzw. der innerhalb des Detektorgehäuses angeordnet ist. Zwischen dem Referenzspannungsausgang und der Plus-Klemme der Betriebsspannungsquelle ist dagegen ein Widerstand vorgesehen, der sich außerhalb des Detektorgehäuses befindet.

Von besonderem Vorteil ist es, wenn die Diode bzw. die Dioden eine Zenerdiode bzw. Zenerdioden, oder als Zenerdioden geschaltete Transistoren sind. Wenn darüberhinaus gemäß einer weiteren Ausgestaltung der Erfindung die Betriebsspannungen über je einen Vorwiderstand zugeführt werden, ergibt sich aufgrund der Verwendung von Zenerdioden eine zusätzliche Betriebsspannungs-Stabilisation, für die keine weiteren Bauteile oder Maßnahmen erforderlich sind.

Weiterhin kann die Maßnahme vorteilhaft sein, die Minus-Klemme der Betriebsspannungsquelle an Masse zu legen und nur die positive Betriebsspannung über einen Vorwiderstand zuzuführen.

Die Erfindung wird nachstehend anhand der Zeichnungen beispielsweise näher erläutert. Es zeigen:
Fig. 1 die Kennlinienverstärkung für die Detektorschaltung in Spannungs-Betriebsart und in Strom-Betriebsart in Abhängigkeit von der Frequenz,
Fig. 2 eine in der Strom-Betriebsart arbeitende Detektorschaltung mit Impedanzwandler und
Fig. 3 ein erfindungsgemäßes Schaltungsbeispiel für einen in der Strom-Betriebsart arbeitenden Detektor.

Fig. 1 zeigt die Verstärkungs-Kennlinie 11 für einen in der Spannungs-Betriebsart arbeitenden Detektor und die Verstärkungs-Kennlinie 12 für einen in der Strom-Betriebsart arbeitenden Detektor jeweils in Abhängigkeit von der Frequenz. Wie erwähnt, wird für einen im Zusammenhang mit Infrarotsensoren verwendeten Detektor angestrebt, daß er über den Arbeitsfrequenzbereich hinweg im wesentlichen eine konstante Verstärkung aufweist. Wie aus Fig. 1 ersichtlich, ist diese Forderung mit einem in der Spannungs-Betriebsart arbeitenden Detektor nicht erfüllbar. Demgegenüber weist die Verstärkungs-Kennlinie eines in der Strom-Betriebsart arbeitenden Detektors über einen relativ breiten Bereich zu höheren Frequenzen hin einen geradlinigen Verstärkungs-Kennlinienverlauf, d. h. über einen relativ breiten Frequenzbereich eine konstante Verstärkung auf, so daß ein Detektor für die Strom-Betriebsart insbesondere in dieser Hinsicht wesentlich geeigneter ist.

Wie erwähnt, hat ein in der Strom-Betriebsart arbeitenden Detektor jedoch eine nicht ausreichend hohe Impedanz, so daß ein Impedanzwandler in der Detektorschaltung vorgesehen sein muß. Fig. 2 zeigt einen derartigen in der Strom-Betriebsart arbeitenden Detektor mit Impedanzwandler.

Der eine Anschluß eines Pyroelements 1, das ein Einzel- oder Doppelelement sein kann, liegt an Masse oder dem Minus-Anschluß der Betriebsspannungsquelle, und der andere Anschluß des Pyroelements 1 ist mit der Gate-Elektrode eines Feldeffekttransistors (FET) 2 verbunden, dessen Drain-Elektrode mit der plus-Klemme einer Betriebsspannungquelle U_{B} in Verbindung steht. Die Source-Elektrode des FET 2 liegt über einem Widerstand Rᵢ an Masse bzw. am Minus-Pol der Betriebsspannungsquelle sowie direkt am Minus-Eingang eines Operationsverstärkers 3, an dessen Plus-Eingang die Referenzspannung U_{Ref} anliegt. Zwischen der Gate-Elektrode des FET 2 und dem Ausgang des Operationsverstärkers 3 ist ein Rückkoppel-Widerstand R_{R} geschaltet. Das Ausgangssignal des Operationsverstärkers 3 wird einem weiteren Schaltungsteil, beispielsweise einer Schwellwert-Komparatorstufe zur Signalauswertung zugeleitet.

Der vor dem Verstärker angeordnete Impedanzwandler in Form eines Junktion-FET 2 hat den Nachteil, daß das Spannungsrauschen dieses FET voll in das auszuwertende Signal miteingeht. Insbesondere wird das Spannungsrauschen des FET erheblich durch den zwischen der Drain-Elektrode und der Gate-Elektrode wirkenden ohmschen Rückwirkungsleitwert hervorgerufen.

In Fig. 3 ist ein Ausführungsbeispiel einer erfindungsgemäßen Schaltungsanordnung für einen im Zusammenhang mit einem Pyroelement verwendeten Detektor dargestellt. Das Pyroelement 1 liegt mit seinem einen Anschluß direkt am Minus-Eingang eines Operationsverstärkers 3 und mit seinem anderen Anschluß direkt am Plus-Eingang des Operationsverstärkers 3. Zwischen dem Ausgang und dem Minus-Eingang des Operationsverstärkers 3 liegt ein Rückkoppelwiderstand Rµ. Das Ausgangssignal des Operationsverstärkers ist das in der weiteren Schaltungsanordnung auszuwertende Detektorsignal A, das beispielsweise einer Schwellwert-Komparatorstufe 4 zugeleitet wird. Die Betriebsspannungen + U_{B} bzw. - U_{B} werden dem Operationsverstärker 3 zugeleitet.

Im Zusammenhang mit Untersuchungen von Detektoren, die bei der Verwendung von Pyroelementen als Infrarot-Sensoren verwendet werden, hat sich herausgestellt, daß - entgegen der Ansicht der Fachwelt - ein in der Strom-Betriebsart arbeitender Detektor ohne Impedanzwandler verwendbar ist, der in der dargestellten Weise aufgebaut ist, wobei die Eingänge des Operationsverstärkers 3 direkt mit den Anschlüssen des Pyroelements 1 in Verbindung stehen und der Operationsverstärker 3 hochohmig ist. Auf diese Weise ergibt sich eine den Erfordernissen entsprechend ausreichend hohe Impedanz des Detektors. Als Operationsverstärker werden bei der vorliegenden Erfindung vorzugsweise BiMOS- oder CMOS-Operationsverstärker verwendet.

Vorteilhaft ist es weiterhin, den Rückkoppelwiderstand R_{R} möglichst hoch, vorteilhafterweise über 10" Ohm, beispielsweise 10¹² Ohm zu wählen. Dadurch wird das Ausgangssignal so groß, daß auf eine weitere Verstärkung vor der Verarbeitung des Signals in der Schwellwert-Komparatorstufe 4 verzichtet werden kann. Abgesehen von einer einfacheren Bauweise hat dies den Vorteil, daß keine zusätzlichen Bauelemente vorhanden sind, die Störungen von außen aufnehmen und den Detektor störunempfindlicher machen.

Mit dem Bezugszeichen 5 ist das Detektorgehäuse angedeutet. In ihm befinden sich die bis jetzt beschriebenen Schaltungsteile der Detektorschaltung, die durch das Gehäuse 5 gegen Störeinflüsse von außen im wesentlichen geschützt sind.

Aus Symmetriegründen wird die Referenzspannung U_{Ref} vorzugsweise so gewählt, daß sie etwa in der Mitte des Aussteuerbereichs der Ausgangsspannung des Operationsverstärkers liegt, was bei der Verwendung von CMOS-Operationsverstärkern, die - wie erwähnt - besonders geeignet sind, etwa der Hälfte der Betriebsspannung entspricht.

Bei der in Fig. 3 dargestellten Ausführungsform wird die Referenzspannung U_{Ref} über einen dem Rückkoppelwiderstand R_{R} entsprechenden Widerstand R'_{R} dem verwendeten Operationsverstärker 3 entnommen und aus dem Detektorgehäuse 5 herausgeführt. Dadurch erfährt der Operationsverstärker praktisch keine Belastung, weil der Widerstand R' hochohmig ist.

Die Herausführung der Referenzspannung aus dem Detektorgehäuse und die gleichzeitige Verwendung als Referenzspannung für die nachfolgende Komparatorschaltung führt nicht nur zu einem geringeren schaltungsmäßigen Aufwand, sondern insbesondere auch zu einer geringeren Störempfindlichkeit, weil keine externen Beschaltungen nötig sind und die Möglichkeit der Störungsaufnahme dadurch verringert wird. Darüberhinaus ergibt sich der weitere nicht unwesentliche Vorteil, daß nämlich bei Betriebsspannungs-Schwankungen die Schwellwert-Komparatorstufe davon praktisch unbeeinflußt bleibt, weil der aus dem Detektor herausgeführte Spannungsreferenz-Punkt für die Komparatorstufe sich mit den Schwankungen der Betriebsspannung ändert.

Zum Schutz der im Detektorgehäuse befindlichen Bauteile können die Dioden D₁ und D₂ verwendet werden, die in der in Fig. 3 dargestellten Weise in der Schaltungsanordnung vorgesehen sind.

Die Anode einer Diode D, ist mit der Minus-Klemme - U_{B} der Betriebsspannungsquelle, und deren Kathode mit dem Referenzspannungsausgang U_{Ref} verbunden; letzterer steht mit der Anode einer weiteren Diode D₂ in Verbindung, deren Kathode mit der Plus-Klemme +U_{B} der Betriebsspannungsquelle verbunden ist. Diese Dioden dienen dem Schutz der im Detektorgehäuse befindlichen Bauteile, insbesondere des Operationsverstärkers 3. Anstelle der Dioden können auch als Dioden geschaltete Transistoren verwendet werden.

Bei dem dargestellten Ausführungsbeispiel werden die Betriebsspannung - U_{B} und + U_{B} über Widerstände R₃ bzw. R₄ zugeführt. Wenn als Dioden D₁ und D₂ Zenerdioden verwendet werden, ergibt sich ohne zusätzlichen schaltungstechnischen Aufwand eine Betriebsspannungsstabilisation.

Die Schwellwert-Komparatorstufe 4, die der Auswertung des Detektorsignals A dient, enthält zwei Komparatoren 6 und 7 in Form von Operationsverstärkern, wobei dem Minus-Eingang des Komparators 6 und dem Plus-Eingang des Komparators 7 das Ausgangssignal A des Operationsverstärkers 3 zugeleitet wird. Die Referenzspannung U_{Ref} wird über Schwellwert-Einstellwiderstände R, und R₂ an den Plus-Eingang des Komparators 6 bzw. an den Minus-Eingang des Komparators 7 gelegt.

Als weitere Möglichkeit der Vereinfachung und insbesondere der Verbesserung der elektromagnetischen Verträglichkeit kann vorgesehen sein, daß auch die Schwellwert-Kompensationsstufe 4 im Detektorgehäuse 5 untergebracht werden kann. Auf diese Weise ist auch dieser Schaltungsteil gegen Störungen von außen im wesentlichen abgeschirmt.

Wie Fig. 1 zeigt, ergibt sich für den in der Strom-Betriebsweise arbeitenden Detektor (Kennlinie 12) ein Abfall des Frequenz-Verstärkungsverlaufs zu höheren Frequenzen hin, der durch Abnahme der Leerlaufverstärkung des verwendeten Operationsverstärkers zustande kommt. Daher wird als Operationsverstärker 3 vorzugsweise ein solcher gewählt, der über den gewünschten Frequenzbereich hinweg eine konstante Leerlaufverstärkung aufweist. Gegebenenfalls können zu dem besagten Zweck auch zwei Operationsverstärker in Reihe geschaltet werden. Sinnvoll ist eine Leerlaufverstärkung im Nutzbereich von 120 dB. Die Kompensation des Dperationsverstärkers, d. h. der Abknickpunkt der Leerlaufverstärkung sollte außerhalb des Nutzbereichs liegen.

Die Erfindung wurde anhand von Ausführungsbeispielen beschrieben. Dem Fachmann sind jedoch Abwandlungen und Ausgestaltungen möglich, ohne daß dadurch der Erfindungsgedanke verlassen wird.

## Patentansprüche

1. Schaltungsanordnung für einen ein Pyroelement als Sensor aufweisenden Infrarot-Raumüberwachungsdetektor, wobei die Schaltungsanordnung als Stomverstärker betrieben wird und einen Operationsverstärker aufweist, dessen Ausgangssignal einem Schwellwert-Komparator zugeführt wird, dadurch gekennzeichnet, daß der Eingangswiderstand des Operationsverstärkers (3) hochohmig ist und die Eingänge des Operationsverstärkers direkt mit den Anschlüssen des pyroelements (1) verbunden sind.

2. Schaltungsanordnung nach Anspruch 1, dadurch gekennzeichnet, daß der Rückkoppelwiderstand (R_{R}) des Operationsverstärkers (3) größer als 10¹¹ Ohm und vorzugweise in einem Bereich von 10¹¹ bis 10¹² Ohm gewählt ist.

3. Schaltungsanordnung nach Anspruch 1 oder 2, dadurch gekennzeichnet, daß eine Referenzspannung dem Operationsverstärker (3) entnommen, aus dem Detektorgehäuse (5) herausgeführt ist und als Referenzspannung (U_{Ref}) für die Schwellwert-Komparatorstufe (4) dient.

4. Schaltungsanordnung nach einem der Ansprüche 1 bis 3, dadurch gekennzeichnet, daß die Schwellwert-Komparatorstufe (4) im Detektorgehäuse (5) untergebracht ist.

5. Schaltungsanordnung nach einem der Ansprüch 1 bis 4, dadurch gekennzeichnet, daß zwischen der Minus-Klemme (- U_{B}) der Betriebsspannungsquelle und dem Referenzspannungsausgang (U_{Ref}), sowie zwischen letzterem und der Plus-Klemme (+ U_{µ}) der Betriebsspannungsquelle jeweils eine Sperrdiode D₁ bzw. D₂ oder jeweils ein als Sperrdiode geschalteter Transistor vorgesehen ist.

6. Schaltungsanordnung nach Anspruch 5, dadurch gekennzeichnet, daß zwischen der Minus-Klemme (- U_{B}) der Betriebsspannungsquelle und dem Referenzausgang (U_{Ref}) eine innerhalb des Detektorgehäuses (5) angeordnete Sperrdiode D₁ bzw. ein als Sperrdiode geschalteter Transistor, und zwischen dem Referenzspannungsausgang (U_{Ref}) und der Plus-Klemme (+ U_{B}) der Betriebsspannungsquelle ein Widerstand (R₅) außerhalb des Detektorgehäuses (5) vorgesehen ist.

7. Schaltungsanordnung nach einem der Ansprüche 1 bis 6, dadurch gekennzeichnet, daß die Dioden D₁ bzw. D₂ Zenerdioden oder als Zenerdioden geschaltete Transistoren sind.

8. Schaltungsanordnung nach Anspruch 7, dadurch gekennzeichnet, daß die Betriebsspannungen + U_{B} und - U_{B} über je einen Vorwiderstand (R₃ bzw. R₄) zugeführt werden.

9. Schaltungsanordnung nach einem der Ansprüche 1 bis 7, dadurch gekennzeichnet, daß die Minus-Klemme (- U_{B}) der Betriebsspannungsquelle an Masse liegt und nur die positive Betriebsspannung + U_{B} über einen Vorwiderstand (R₃) zugeführt wird.

## Revendications

1. Circuit pour un détecteur d'infrarouge pour surveillance d'une pièce, qui présente un pyroélément formant capteur, le circuit fonctionnant comme un amplificateur d'intensité et présentant un amplificateur opérationnel, dont le signal de sortie est envoyé à un comparateur de valeur de seuil, caractérisé en ce que la résistance propre de l'amplificateur opérationnel (3) est fortement ohmique et que les entrées de l'amplificateur opérationnel sont directement reliées aux raccordements du pyroélément (1 ).

2. Circuit selon la revendication 1, caractérisé en ce que la résistance de couplage (R_{R}) de l'amplificateur opérationnel (3) est supérieure à 10¹¹ Ohm et choisie de préférence dans une plage allant de 10¹¹ à 10¹² Ohm.

3. Circuit selon la revendication 1 ou 2, caractérisé en ce qu'une tension de référence est prélevée sur l'amplificateur opérationnel (3), sortie du boîtier de détecteur (3) et sert de tension de référence (U_{Ref}) pour l'étage comparateur de valeur de seuil (4).

4. Circuit selon l'une des revendications 1 à 3, caractérisé en ce que l'étage comparateur de valeur de seuil (4) est logé dans le boîtier de détecteur (5).

5. Circuit selon l'une des revendications 1 à 4, caractérisé en ce qu'entre la borne moins (- U_{B}) de la source de tension de fonctionnement et la sortie de tension de référence (U_{Ref}), ainsi qu'entre cette dernière et la borne plus (+ U_{B}) de la source de tension de fonctionnement, il est prévu une diode de blocage D₁ respectivement D₂ ou un transistor branché en diode de blocage.

6. Circuit selon la revendication 5, caractérisé en ce qu'entre la borne moins (- U_{B}) de la source de tension de fonctionnement et la sortie de tension de référence (U_{Ref}), il est prévu, disposé à l'intérieur du boîtier de détecteur (5), une diode de blocage D, ou un transistor branché en diode de blocage, et entre la sortie de tension de fonctionnement (U_{Ref}) et la borne plus (+ U_{B}) de la source de tension de fonctionnement, une résistance (R₅) disposée à l'extérieur du boîtier de détecteur (5).

7. Circuit selon l'une des revendications 1 à 6, caractérisé en ce que les diodes D₁, respectivement D₂, sont des diodes Zener ou des transistors branchés en diodes Zener.

8. Circuit selon la revendication 7, caractérisé en ce que les tensions de fonctionnement + U_{B} et - U_{B} sont chacune amenées par une résistance série (R₃ respectivement R₄).

9. Circuit selon l'une des revendications 1 à 7, caractérisé en ce que la borne moins (- U_{µ}) de la source de tension de fonctionnement est placée à la masse et que seule la tension de fonctionnment + U_{B} est amenée, par l'intermédiaire d'une résistance série (R₃).

## Claims

1. A circuit layout for an infrared space surveillance detector having a pyroelement as a sensor, wherein the circuit layout is effective as a current amplifier and comprising an operational amplifier with an output signal conducted to a threshold comparator, characterized in that the input resistance of the operational amplifier (3) has a high impedance and the inputs of the operational amplifier are directly connected to the terminals of the pyroelement (1).

2. Circuit layout according to claim 1 characterized in that the feedback resistor (R_{R}) of the operational amplifier (3) exceeds 10¹¹ Ohm and is preferably chosen from the range of 10" to 10¹² Ohm.

3. Circuit layout according to claim 1 or 2 characterized in that a reference voltage is taken from the operational amplifier (3) and conducted from the detector housing (5) to operate as reference voltage (U_{Ref}) for the threshold comparator stage (4).

4. Circuit layout according to one of the claims 1-3 characterized in that the threshold comparator stage (4) is located within the detector housing (5).

5. Circuit layout according to one of the claims 1-4 characterized in that between the negative terminal (- U_{B}) of the operating voltage source and the reference voltage output (U_{Ref}), as well as between the latter and the plus terminal (+ U_{B}) of the operating voltage source, a blocking diode D₁ and D₂ respectively or a transistor connected as a blocking diode is provided.

6. Circuit layout according to claim 5 characterized in that a blocking diode (D₁) or a transistor connected as a blocking diode is provided between the negative terminal (- U_{µ}) of the operating voltage source and the reference voltage output (U_{Ref}) within the detector housing (5) and a resistance (R₅) is provided between the reference output voltage (U_{Ref}) and the plus terminal (+ U_{B}) of the operating voltage source, outside of the detector housing (5).

7. Circuit layout according to one of the claims 1-6 characterized in that the diodes D₁ and D₂ respectively are zener diodes or transistors connected as zener diodes.

8. Circuit layout according to claim 7 characterized in that the operating voltages + U_{B} and - U_{B} are each supplied through a series resistance (R₃ and R₄ respectively).

9. Circuit layout according to one of the claims 1-7 characterized in that the negative terminal (- U_{B}) of the operating voltage source is connected to ground and only the positive operating voltage (+ U_{B}) is supplied through a series resistor (R₃).
